# EUROPÄISCHE PATENTANMELDUNG

(11) **EP 0 283 647 A1**
(43) Veröffentlichungstag der Anmeldung: **28.09.1988**
(21) Anmeldenummer: 88100713.2
(22) Anmeldetag: 20.01.1988
(51) Int. Cl.: B65D 51/16

(54) **Verschlusskappe mit geschütztem Entgasungsventil**

(30) Priorität: 04.02.1987 FR 8701441
(71) Anmelder: SOTRALENTZ S.A., F-67320 Drulingen (FR)
(72) Erfinder: Pfeiffer, Pierre, F-67320 Drulingen (FR); Cheval, Benoit, F-67700 Saverne (FR); Sigwalt, Paul, F-67320 Drulingen (FR)
(74) Vertreter: Andrejewski, Walter, Dr.

(57) **Zusammenfassung**

Verschlußkappe (1) für Behälter, Fässer, Kanister oder dgl. mit einem in einer gegenüber der Oberkante der Kappe vertieft liegenden Schale (5) angeordneten Entgasungsventil (3), wobei die Schale (5), an deren Boden (4) das Ventil (3) angeordnet ist, im oberen Teil durch einen Deckel (16) verschlossen ist, welcher mit der Schale (5) eine Kammer (18) bildet, welche mit der Außenluft über einen Gasabzug (19) verbunden ist.

## Beschreibung

Die Erfindung betrifft eine Verschlußkappe für Behälter, Kanister oder dgl. mit einem geschützten Entgasungsventil.

Zahlreiche Behälter, insbesondere für Nahrungsmittel, müssen mit einer Entgasungsöffnung versehen sein, um den Druckanstieg ausgleichen zu können, welcher durch Fermentierung oder Zersetzung des im Behälter enthaltenden Produktes entstehen kann.

Bei Kunststoff-Fässern kennt man bereits die Verwendung von selbstdichtenden Verschlußkappen, welche mit einem Entgasungsventil ausgestattet sind, dessen allgemeine Form an einen Pilz erinntert.

Um das Ventil gegen Stöße und verschiedene mechanische Hindernisse zu schützen, wird es zweckmäßigerweise tiefliegend angeordnet, sodaß seine Spitze nicht über die Ebene der Oberseite der Verschlußkappe hinausragt.

Das Ventil wird infolgedessen tiefliegend in einer zu diesem Zweck ausgebildeten Vertiefung angeordnet. Diese Lage in einer Mulde oder Schale läßt jedoch rund um die Verschlußkappe die Ansammlung von Wasser zu, welches von atmosphärischen Niederschlägen herrührt, wenn derartige Behälter im Freien gelagert werden. Dieses rund um die Verschlußkappe stehen bleibende Wasser kann durch das Entgasungsventil in den Behälter eindringen, wenn beispielsweise durch Kälte oder durch Druckschläge ein Unterdruck hervorgerufen wird.

Diese Mischung aus verschmutztem Wasser mit dem Inhalt des Behälters, Fasses, Kanisters oder dgl. muß jedoch verhindert werden, um eine mögliche Zerstörung des Inhaltes zu verhindern.

Außerdem macht bei einer Nahrungsflüssigkeit die Verschmutzung bzw. der auf diese Weise eingeflossene Schmutz den Inhalt für den Verzehr unbrauchbar.

Die Erfindung hat sich daher die Aufgabe gestellt, diesen Nachteil auszuschalten, indem sie eine Verschlußkappe vorschlägt, bei welcher das Entgasungsventil durch einen aufgesetzten Deckel vor dem Eindringen einer Flüssigkeit geschützt wird, welche sich am Boden der Vertiefung oder Schale, wo sich das Ventil befindet, angesammelt hat.

Gekennzeichnet ist eine erfindungsgemäße Verschlußkappe für Behälter, Fässer, Kanister oder dgl. mit einem in einer gegenüber der Oberkante der Kappe vertieft liegenden Schale angeordneten Entgasungsventil im wesentlichen dadurch, daß die Schale, an deren Boden das Ventil angeordnet ist, im oberen Teil durch einen Deckel verschlossen ist, welcher mit der Schale eine Kammer bildet, welche mit der Außenluft über einen Gasabzug verbunden ist.

Die auf diese Weise verwirklichte Abdichtung ermöglicht es, jegliche Ansammlung und jegliches Eindringen von verschmutztem Wasser in Höhe des Entgasungsventils vollkommen zu vermeiden. Sie bietet außerdem einen ausreichenden mechanischen Schutz für das Entgasungsventil.

Die technischen Merkmale und weiteren Vorzüge der Erfindung ergeben sich aus der nachfolgenden Beschreibung mehrerer Ausführungsbeispiele anhand der beiliegenden Zeichnungen; es zeigt
Fig.1 einen Längsschnitt durch die Verschlußkappe mit auf die Oberkante der Kappe aufgeklemmtem Deckel und im Deckel selbst ausgebildetem seitlichem Gasabzug;
Fig.2 einen Längsschnitt durch eine Verschlußkappe mit auf die Seitenfläche des Körpers der Kappe aufgeklemmtem Deckel und im Körper des Deckels ausgebildetem seitlichem Gasabzug;
Fig.3 einen Längsschnitt durch eine Verschlußkappe mit auf die Oberkante der Kappe aufgeschweißtem oder aufgeklebtem Deckel und im Deckel selbst ausgebildetem seitlichem Gasabzug;
Fig.4 und 5 eine Draufsicht bzs. eine Seitenansicht des Deckels mit im Deckel selbst ausgebildetem seitlichem Gasabzug;
Fig.6 einen Längsschnitt durch die Verschlußkappe mit im Deckel selbst ausgebildetem seitlichem Gasabzug sowie eine Ausschnittsvergrößerung des Gasabzuges; und
Fig.7 einen Längsschnitt durch eine Verschlußkappe mit im Körper der Verschlußkappe ausgebildetem seitlichem Gasabzug sowie eine Ausschnittsvergrößerung des Gasabzuges.

Eine selbstschließende Verschlußkappe 1, deren Körper 2 einen beliebigen Behälter, ein Faß oder einen Kanister dicht verschließt, besitzt ein Entgasungsventil 3, welches durch den Boden 4 einer Schale 5 hindurchgeht, welche in der Oberseite der Kappe ausgebildet ist, sodaß das Ventil in seiner gegenüber der Oberseite 6 der Verschlußkappe vertieften Lage geschützt liegt.

Der Körper 7 des Entgasungsventils 3 besitzt die allgemeine Form eines Pilzes, welcher sich infolge eines Innendruckes nach oben von Löchern 8 und 9 abheben kann und dadurch einen Durchlaß vom Innenraum des Behälters nach außen hin freigibt.

Das Entgasungsventil 3 ist mit Gewalt mit seinem bauchigen Unterende 10 in einen Durchlaß 11 eingedrückt, welcher in der Mitte der Schale 5 ausgebildet ist. Die Vertikalbewegungen in diesem Durchlaß erfolgen längs des Ventilschaftes 12 und sind nach oben hin durch sein bauchiges unteres Ende begrenzt.

Die Seitenwände 13 und 14 und die Wandung 15 des Bodens 4 der Schale 5 sind einteilig im Körper der Verschlußkappe ausgeformt.

Erfindungsgemäß wird das Ventil vor verschiedenen mechanischen Stößen und vor dem Eindringen einer Flüssigkeit von außen, beispielsweise von Wasser, durch einen Deckel 16 geschützt, welcher auf die Oberseite 6 der Verschlußkappe auf dessen Oberkante 17 aufgesetzt ist.

Um eine Ansammlung von Gasen in der durch die Schale und den Deckel gebildeten Kammer 18 zu vermeiden, ist ein Gasabzug 19 vorgesehen, welcher den Entgasungsdurchlaß gewährleistet, sodaß eingeschlossene Gase, welche von dem im Behälter enthaltenen Material oder der Flüssigkeit entstanden sind, entweichen können.

Dieser Gasabzug ist vorzugsweise seitlich insbesondere radial im Deckel oder im Körper der Verschlußkappe ausgebildet, sodaß ein Eindringen von Regenwasser durch diesen Durchlaß längs der Oberflächen vermieden wird.

Wie insbesondere die Figuren 4, 5 und 6 zeigen, hat der Gasabzug 19 die Form einer Nut oder einer radialen Rille 20, welche länger ist als die Dicke der Verschlußkappe in Höhe der Oberkante, sodaß diese Nut oder Rille am inneren Ende freiliegt und einen freien Durchlaß für die Gase zwischen der Schale 5 und der Außenluft gewährleistet.

Selbsverständlich läßt sich die gleiche Wirkung auch durch einen radialen Gasabzug 19 in Form einer Nut oder Rille erreichen, welche im Körper der Verschlußkappe in ihrer Oberkante ausgebildet ist, beispielsweise in Form einer radialen Rille 21 (Fig.7).

Der Deckel 16 ist eine Kunststoffscheibe, welche auf der Oberkante 17 der Verschlußkappe befestigt oder fest mit derselben verbunden ist. Seine Oberseite 22 kann leicht gewölbt ausgebildet werden, um jegliches Wasser leichter abfließen zu lassen.

Die Vereinigung oder Befestigung des Deckels 16 auf der Oberkante 17 der Verschlußkappe kann entweder direkt auf dieser Fläche erfolgen, und zwar entweder durch Eingriff eines umlaufenden Klemmansatzes 23, welcher rechtwinklig zur Deckelebene verläuft und in eine komplementäre Rille 24 (Fig.1) eindrückbar ist.

Der Deckel kann aber auch eine nach unten weisende Ringschulter 27 mit einem querstehenden Klemmansatz 28 aufweisen, welcher in eine entsprechende Rille 29 am oberen Teil 25 der Seitenfläche 26 der Kappe eingreift (Fig.2).

Es ist auch möglich, einen ebenen kreisrunden Deckel 16 entsprechend den Abmessungen der Oberfläche der Verschlußkappe vorzusehen, welcher auf dieser Oberkante 17 aufgeschweißt, aufgeklebt oder sonstwie fest mit ihr verbunden ist (Fig.3).

Naturgemäß sind direkte Varianten und untergeordnete Abwandlungen möglich, ohne daß dadurch der Rahmen der Erfindung verlassen werden müßte.

## Patentansprüche

1. Verschlußkappe für Behälter, Fässer, Kanister oder dgl. mit einem in einer gegenüber der Oberkante der Kappe vertieft liegenden Schale angeordneten Entgasungsventil, **dadurch gekennzeichnet,** daß die Schale (5), an deren Boden das Ventil (3) angeordnet ist, im oberen Teil durch einen Deckel (16) verschlossen ist, welcher mit der Schale (5) eine Kammer (18) bildet, welche mit der Außenluft über einen Gasabzug (19) verbunden ist.

2. Verschlußkappe nach Anspruch 1, dadurch gekennzeichnet, daß der Deckel (16) am oberen Ende der Verschlußkappe befestigt ist oder mit der Oberkante (17) der Verschlußkappe fest verbunden ist.

3. Verschlußkappe nach Anspruch 1 und 2, dadurch gekennzeichnet, daß der Deckel (16) am Umfang einen in eine Nut oder Rille eindrückbaren, umlaufenden Klemmansatz aufweist.

4. Verschlußkappe nach Anspruch 3, dadurch gekennzeichnet, daß der Klemmansatz (23) rechtwinklig zur Ebene des Deckels (16) verläuft und in eine in der Oberkante (17) der Verschlußkappe ausgebildete komplementäre Rille (24) eindrückbar ist.

5. Verschlußkappe nach Anspruch 3, dadurch gekennzeichnet, daß der Klemmansatz (28) derart quer zu einer nach unten weisenden Ringschulter am Umfang der Verschlußkappe verläuft, daß er in eine entsprechende Rille (29) im oberen Teil (25) der Seitenwandung (26) der Verschlußkappe eindrückbar ist.

6. Verschlußkappe nach irgendeinem der vorhergehenden Ansprüche, dadurch gekennzeichnet, daß der Gasabzug (19) als ein radialer Durchlaß in Form einer Nut oder Rille ausgebildet ist.

7. Verschlußkappe nach Anspruch 6, dadurch gekennzeichnet, daß die den Durchlaß des Gasabzuges (19) bildende Rille im Körper der Verschlußkappe in deren Oberkante (17) ausgebildet ist.

8. Verschlußkappe nach Anspruch 6, dadurch gekennzeichnet, daß die den Durchlaß des Gasabzuges (19) bildende Rille im Deckel (16) selbst gegenüber der Oberkante (17) der Verschlußkappe ausgebildet ist.

9. Verschlußkappe nach irgendeinem der vorhergehenden Ansprüche, dadurch gekennzeichnet, daß die Oberseite des Deckels gewölbt ist.
